# EUROPÄISCHE PATENTSCHRIFT

(11) **EP 3 793 877 B1**
(45) Veröffentlichungstag und Bekanntmachung des Hinweises auf die Patenterteilung: **02.08.2023**
(21) Anmeldenummer: 19734266.0
(22) Anmeldetag: 11.06.2019
(51) Int. Cl.: B61D 17/18, B61D 29/00

(54) **FAHRZEUGINNENDECKE, BELEUCHTUNGSSYSTEM MIT EINER SOLCHEN FAHRZEUGINNENDECKE, FAHRZEUG ZUR PERSONENBEFÖRDERUNG UND VERWENDUNG**
VEHICLE INNER CEILING, LIGHTING SYSTEM HAVING SUCH A VEHICLE INNER CEILING, VEHICLE FOR PASSENGER TRANSPORT AND USE.
PLAFOND INTÉRIEUR DE VÉHICULE, SYSTÈME D'ÉCLAIRAGE AVEC UN TEL PLAFOND INTÉRIEUR DE VÉHICULE, VÉHICULE DE TRANSPORT DE PERSONNES ET UTILISATION

(30) Priorität: 12.07.2018 DE 102018211605
(43) Veröffentlichungstag der Anmeldung: 24.03.2021
(73) Patentinhaber: Siemens Mobility GmbH, 81739 München (DE)
(72) Erfinder: SCHIEFER, Benno, 40233 Düsseldorf (DE)
(74) Vertreter: Siemens Patent Attorneys
(86) Internationale Anmeldenummer: PCT/EP2019/065122
(87) Internationale Veröffentlichungsnummer: WO 2020/011462

(56) Entgegenhaltungen:
- WO-A1-2004/101342
- DE-A1- 19 746 795
- DE-A1-102008 039 122
- DE-A1-102009 058 413
- DE-B3-102013 212 454

## Beschreibung

Die Erfindung betrifft eine Fahrzeuginnendecke zur Begrenzung eines Innenraums eines Fahrzeugs nach oben hin nach dem Oberbegriff von Anspruch 1, sowie ein Beleuchtungssystem für ein Fahrzeug umfassend die Fahrzeuginnendecke.

Eine solche Fahrzeuginnendecke ist beispielsweise aus der DE 10 2013 212454 B3 bekannt. Weitere Ausführungsformen von Fahrzeuginnendecken ergeben sich aus der WO 2004/101342 A1 und der DE 10 2008 039122 A1.

Üblicherweise ist eine Fahrzeuginnendecke in einem Fahrzeug vorgesehen, um einen Innenraum des Fahrzeugs nach oben hin zu begrenzen. Oftmals ist in die Fahrzeuginnendecke eine Beleuchtungseinheit integriert, um eine Beleuchtung des Innenraums zu ermöglichen.

In Fahrzeugen zur Personenbeförderung, insbesondere in Schienenfahrzeugen, ist üblicherweise eine Fahrzeuginnendecke vorgesehen, welche aus ebenen oder gewölbten Deckenfeldern aufgebaut ist. Die Fahrzeuginnendecke im Schienenfahrzeug weist außerdem Beleuchtungsfelder auf, welche oftmals in einer Reihe angeordnet sind. Die Reihe von Beleuchtungsfeldern verläuft üblicherweise in Längsrichtung des Schienenfahrzeugs. Die Beleuchtungsfelder können beispielsweise Leuchtstoffröhren als Leuchtmittel aufweisen.

Eine derartige Beleuchtung schafft jedoch wenig Komfort für die Passagiere.

Eine Aufgabe der Erfindung ist es daher, eine Fahrzeuginnendecke mit Beleuchtungsmitteln anzugeben, mittels welchen eine angenehme Beleuchtung für den Fahrgast geschaffen werden kann.

Die Aufgabe wird gelöst durch eine Fahrzeuginnendecke zur Begrenzung eines Innenraums eines Fahrzeugs nach oben hin mit mehreren Lichtbändern zum Beleuchten des Innenraums des Fahrzeugs und/oder zum Anzeigen einer Information für einen Fahrgast im Innenraum des Fahrzeugs, einer Vielzahl in Längsrichtung der Fahrzeuginnendecke verlaufender Stege, welche voneinander beabstandet sind, wobei in den Zwischenräumen zwischen den Stegen jeweils in Längsrichtung der Fahrzeuginnendecke verlaufende rinnenförmige Vertiefungen ausgebildet werden und die mehreren Lichtbänder zumindest in mehreren der Zwischenräume und/oder zumindest auf mehreren der Stege angeordnet sind und in Längsrichtung der Fahrzeuginnendecke verlaufen, wobei die Fahrzeugdecke mehrere Profilelemente aufweist, und wobei jedes der Profilelemente jeweils zumindest einen Teil eines der Stege sowie ein Verbindungselement zum Verbinden benachbarter Stege aufweist, und wobei die Profilelemente in ihrer Querrichtung gegeneinander verschiebbar sind.

Zweckmäßigerweise ist die Fahrzeugdecke zur Montage in einem Fahrzeug eingerichtet. Insbesondere kann die Fahrzeugdecke in einem Fahrzeug zur Personenbeförderung, insbesondere in einem Schienenfahrzeug, montiert werden/sein.

Die erfindungsgemäße Fahrzeugdecke hat den Vorteil, dass die Lichtbänder über die Fahrzeuginnendecke verteilt sein können. Auf diese Weise kann eine, insbesondere für Fahrgäste, angenehme Beleuchtung erreicht werden. Insbesondere kann Helligkeit über einem großen räumlichen Bereich konstant gehalten und/oder gleichmäßig verteilt werden.

Ein weiterer Vorteil besteht darin, dass nur ein Teil der Lichtbänder eingeschaltet werden kann. Auf diese Weise kann eine Helligkeit reguliert werden. Vorzugsweise kommt es nicht zu großen Helligkeitsunterschieden innerhalb des beleuchteten Raums, wenn nur ein Teil der Lichtbänder eingeschaltet ist.

Die Fahrzeugdecke eröffnet darüber hinaus vielfältige Möglichkeiten, die Beleuchtung, insbesondere hier die Lichtbänder, gezielt anzusteuern.

Es ist zweckmäßig, wenn die Lichtbänder jeweils mehrere Leuchtkörper umfassen. Vorzugsweise sind die Leuchtkörper der Lichtbänder einzeln ansteuerbar. Ferner ist es vorteilhaft, wenn die Leuchtkörper der Lichtbänder gruppenweise ansteuerbar sind.

Beispielsweise können die Leuchtkörper der Lichtbänder einzeln und/oder gruppenweise ein- und/oder ausschaltbar sein.

Werden beispielsweise zu jedem Zeitpunkt nur ein Teil der Leuchtkörper eingeschaltet, so kann sich die Lebensdauer der Leuchtbänder signifikant erhöhen.

Ferner kann die Lichtintensität der Leuchtkörper der Lichtbänder einzeln und/oder gruppenweise steuerbar sein.

Auf diese Weise kann die Lichtintensität der Lichtbänder an eine Tageszeit angepasst werden. Weiter kann die Lichtintensität zumindest einiger der Leuchtkörper - insbesondere räumlich begrenzt - erhöht und/oder abgeschwächt werden. Auf diese Weise kann die Lichtintensität der Leuchtkörper auf räumliche Gegebenheiten angepasst werden. Beispielsweise können auf diese Weise unterschiedliche Zonen im Innenraum unterschiedlich hell ausgeleuchtet werden. Insbesondere kann auf diese Weise eine von einem Fahrgast wahrnehmbare Helligkeit - insbesondere räumlich begrenzt - gesteuert werden.

Außerdem kann eine Lichtfarbe der Leuchtkörper der Lichtbänder einzeln und/oder gruppenweise steuerbar sein. Auf diese Weise können einem Betrachter, insbesondere einem Fahrgast, Informationen vermittelt werden. Außerdem kann die Lichtfarbe an eine Tageszeit angepasst werden.

Die Lichtfarbe eines Leuchtkörpers kann mittels einem vom Leuchtkörper ausgestrahlten Wellenlängenbereich beschrieben werden. Weiter kann die Lichtfarbe eines Leuchtkörpers mittels einer Farbtemperatur beschrieben werden. Vorzugsweise kann die Lichtfarbe eines Leuchtkörpers gesteuert werden, indem der vom Leuchtkörper ausgestrahlte Wellenlängenbereich und/oder die Farbtemperatur gesteuert wird.

Beispielsweise können mehrere Leuchtkörper eines einzigen Lichtbands eine gemeinsame Gruppe bilden. Insbesondere können alle Leuchtkörper eines einzigen Lichtbands eine gemeinsame Gruppe bilden. Weiter kann ein Lichtband in mehrere Segmente untergliedert sein, wobei die Leuchtkörper eines jeweiligen Segments jeweils eine Gruppe bilden. Ferner können mehrere Leuchtkörper von mehreren Lichtbändern eine gemeinsame Gruppe bilden. Beispielsweise können mehrere Leuchtkörper mehrerer Segmente von mehreren Lichtbändern eine gemeinsame Gruppe bilden.

Die Leuchtkörper einer Gruppe können beispielsweise zueinander benachbart angeordnet sein. Weiter können zwischen den Leuchtkörper einer Gruppe andere Leuchtkörper, welche der Gruppe nicht angehören, angeordnet sein. Außerdem können die Leuchtkörper einer Gruppe in einem vorgegebenen Muster angeordnet sein.

Es ist bevorzugt, wenn die Leuchtkörper als LEDs (Leuchtdioden, insbesondere anorganisch) ausgebildet sind. Weiter können die Leuchtkörper als OLEDs (organische Leuchtdioden) ausgebildet sein.

Die LEDs können Einfarben-LEDs sein. Weiter können die LEDs Mehrfarben-LEDs, zum Beispiel RGB-LEDs, sein.

Prinzipiell ist es möglich, dass andere Leuchtkörper eingesetzt werden. Beispielsweise kann ein Leuchtkörper auch ein Segment einer Leuchtfolie sein.

Gemäß der Erfindung weist die Fahrzeuginnendecke eine Vielzahl, insbesondere in Längsrichtung der Fahrzeuginnendecke verlaufende, Stege auf. Die Stege sind voneinander beabstandet. In den Zwischenräumen zwischen den Stegen werden jeweils, insbesondere in Längsrichtung der Fahrzeuginnendecke verlaufende, rinnenförmige Vertiefungen ausgebildet.

Das heißt, dass die Stege und die Zwischenräume vorzugsweise im Wechsel angeordnet sind.

Die mehreren Lichtbänder sind zumindest in mehreren der Zwischenräume und/oder zumindest auf mehreren der Stege angeordnet. Weiter ist es zweckmäßig, wenn die Lichtbänder in Längsrichtung der Fahrzeuginnendecke verlaufen.

Mittels der Fahrzeugdecke kann eine direkte und/oder eine indirekte Beleuchtung bereitgestellt werden.

Zweckmäßigerweise ist die Vertiefung in der Tiefe begrenzt. Mit anderen Worten: Zweckmäßigerweise ist es vorgesehen, dass die Stege nicht durch eine Aussparung allein voneinander getrennt sind. Im Gegensatz ist zweckmäßigerweise vorgesehen, dass die Stege beispielsweise jeweils durch ein oder mehrere Verbindungselement(e) verbunden sind. Vorzugsweise begrenzen die Verbindungselemente die Vertiefungen in der Tiefe. Mit anderen Worten: Vorzugsweise sind die Vertiefungen in der Tiefe durch jeweils durch ein oder mehrere Verbindungselement(e) begrenzt. Die Fahrzeugdecke umfasst sinnvollerweise die Verbindungselemente.

Die jeweilige rinnenförmige Vertiefung in einem jeweiligen Zwischenraum wird/ist vorzugsweise jeweils seitlich durch jeweilige benachbarte Stege begrenzt. Weiter ist es vorteilhaft, wenn die jeweilige rinnenförmige Vertiefung in einem jeweiligen Zwischenraum jeweils in der Tiefe durch ein oder mehrere jeweilige Verbindungselement(e), welche(s) die benachbarten Stege miteinander verbindet/verbinden, begrenzt ist/wird. Das/Die letztgenannte(n) ein oder mehreren Verbindungelement(e) kann/können das/die zuvor genannte(n) Verbindungselement(e) sein. Vorzugsweise ist/wird die jeweilige rinnenförmige Vertiefung in einem jeweiligen Zwischenraum jeweils in der Höhe durch eine jeweilige Öffnung des jeweiligen Zwischenraums begrenzt.

Insbesondere kann die Öffnung des Zwischenraums dem einen oder mehreren Verbindungselement(en) gegenüberliegen. Weiter kann insbesondere die Vertiefung in der Tiefe durch das eine oder die mehreren Verbindungselement(e) und auf der gegenüberliegenden Seite durch die Öffnung des Zwischenraums begrenzt sein.

Es ist bevorzugt, wenn die Lichtbänder jeweils mehrere Leuchtkörper mit einer jeweiligen Lichtaustrittsrichtung aufweisen. Die letztgenannten Leuchtkörper können die zuvor genannten Leuchtkörper sein. Die Lichtaustrittsrichtung kann beispielsweise eine mittlere Lichtaustrittsrichtung sein. Weiter kann die Lichtaustrittsrichtung einen Bereich an Richtungen umfassen.

Vorzugsweise zeigen die Lichtaustrittsrichtungen zumindest eines Teils derjenigen Lichtbänder, welche jeweils in einem der Zwischenräume angeordnet sind, jeweils zumindest im Wesentlichen zu der Öffnung desjenigen Zwischenraums, in welchem das jeweilige Lichtband angeordnet ist.

Auf diese Weise kann eine direkte Beleuchtung bereitgestellt werden.

Insbesondere wenn die Fahrzeugdecke in einem Fahrzeug montiert ist, kann auf diese Weise ein Innenraum des Fahrzeugs direkt beleuchtet werden.

Ferner kann in zumindest einem Zwischenraum, in welchem ein Lichtband angeordnet ist, ein Reflektor angeordnet sein. Die Lichtaustrittsrichtungen desjenigen Lichtbands, welches in dem letztgenannten Zwischenraum angeordnet ist, zeigen vorzugsweise zumindest im Wesentlichen zu dem Reflektor. Vorzugsweise ist der Reflektor zum Umlenken der Lichtaustrittsrichtung eingerichtet. Vorzugsweise zeigt die umgelenkte Lichtaustrittsrichtung zumindest im Wesentlichen zu der Öffnung desjenigen Zwischenraums, in welcher das jeweilige Lichtband angeordnet ist.

Auf diese Weise kann eine indirekte Beleuchtung bereitgestellt werden.

Insbesondere wenn die Fahrzeugdecke in einem Fahrzeug montiert ist, kann auf diese Weise ein Innenraum des Fahrzeugs indirekt beleuchtet werden.

Die Fahrzeuginnendecke kann zumindest eine Profilplatte aufweisen. Es ist vorteilhaft, wenn zumindest eine Profilplatte die zuvor genannten Stege und die zuvor genannten Zwischenräume aufweist. Zweckmäßigerweise sind die Stege der Profilplatte über die zuvor genannten Verbindungselemente fest, insbesondere unbeweglich, miteinander verbunden. Insbesondere kann die Profilplatte als ein Profilblech ausgebildet sein. Beispielsweise kann die Profilplatte als eine Stegplatte, eine Prismaplatte, eine Trapezplatte, insbesondere als ein Trapezblech, o. Ä. ausgebildet sein. Zweckmäßigerweise ist die Profilplatte einteilig ausgebildet.

Ein Steg umfasst vorzugsweise zwei Stegseiten und eine die Stegseiten verbindende Stegfront. Die Stegseiten können im rechten Winkel zu der Stegfront stehen. Weiter können die Stegseiten in einem stumpfen Winkel zu der Stegfront stehen. Prinzipiell können die Stegseiten auch in einem spitzen Winkel zu der Stegfront stehen.

Erfindungsgemäß umfasst die Fahrzeuginnendecke mehrere Profilelemente.

Es ist vorgesehen, dass jedes der Profilelemente jeweils zumindest einen Teil eines der Stege aufweist. Zum Beispiel kann jedes der Profilelemente zumindest eine Stegseite und zumindest einen Teil der Stegfront umfassen.

Weiter ist es vorgesehen, dass jedes der Profilelemente jeweils ein Verbindungselement zum Verbinden benachbarter Stege aufweist. Das Verbindungselement kann das zuvor genannte Verbindungselement bzw. eines der zuvor genannten Verbindungselemente sein. Vorzugsweise begrenzt das jeweilige Verbindungselement eine jeweilige Vertiefung in der Tiefe.

Es ist vorteilhaft, wenn der Teil des Stegs und das Verbindungselement jeweils in Längsrichtung des jeweiligen Profilelements verlaufen. Das Verbindungselement kann parallel zu dem zumindest einen Teil der Stegfront ausgerichtet sein.

Zudem sind die Profilelemente in ihrer Querrichtung gegeneinander verschiebbar. Beispielsweise sind die Profilelemente zwischen einem zusammengeschobenen Zustand und einem auseinandergezogenen Zustand in ihrer Querrichtung gegeneinander verschiebbar.

Insbesondere können die Profilelemente durch das Verschieben von dem auseinandergezogenen Zustand in den zusammengeschobenen Zustand gebracht werden. Weiter können die Profilelemente durch das Verschieben von dem zusammengeschobenen Zustand in den auseinandergezogenen Zustand gebracht werden.

Beispielsweise können die Profilelemente an einem Träger der Fahrzeugdecke verschiebbar befestigt sein.

Weiter können die Profilelemente zumindest teilweise überlappbar sein. Es ist vorteilhaft, wenn die Profilelemente in dem zusammengeschobenen Zustand zumindest teilweise einander überlappen.

Mittels der Verschiebbarkeit der Profilelemente gegeneinander kann eine Breite der Fahrzeuginnendecke eingestellt werden. Beispielsweise können mittels der Verschiebbarkeit der Profilelemente bei der Montage der Fahrzeuginnendecke Einbautoleranzen ausgeglichen werden.

Wenn die Fahrzeuginnendecke in einem Fahrzeug montiert ist, kann mittels der Verschiebbarkeit der Profilelemente gegeneinander die Zugänglichkeit von Komponenten oberhalb der Fahrzeuginnendecke gewährleistet werden. Auf diese Weise kann auf separate Deckenklappen verzichtet werden.

Zweckmäßigerweise sind die mehreren Profilelemente der Fahrzeuginnendecke zueinander gleichartig, insbesondere zumindest im Wesentlichen identisch. Auf diese Weise können Werkzeugkosten und damit auch anfallende Herstellungskosten reduziert werden.

Die Fahrzeuginnendecke kann einen Verriegelungsmechanismus aufweisen. Der Verriegelungsmechanismus kann, insbesondere im verriegelten Zustand, ein Zusammenschieben der Profilelemente verhindern. Auf diese Weise kann ein unbefugtes Zusammenschieben der Profilelemente verhindert werden. Somit kann ein unbefugter Zugriff auf Komponenten oberhalb der Fahrzeuginnendecke verhindert werden.

Zumindest eines der Profilelemente kann eine Stegfront aufweisen, welche in einem zusammengeschobenen Zustand der Profilelemente die Vertiefung eines benachbarten Profilelements zumindest teilweise, insbesondere vollständig, überdeckt. Weiter kann die letztgenannte Stegfront in einem auseinandergezogenen Zustand der Profilelemente die Vertiefung des benachbarten Profilelements freigeben. Mehrere der Profilelemente, insbesondere alle Profilelemente, können eine derartige Stegfront aufweisen.

Wenn in dem Zwischenraum, welcher die Vertiefung des benachbarten Profilelements ausbildet, eines der Lichtbänder angeordnet ist, wird dieses Lichtband im zusammengeschobenen Zustand der Profilelemente verdeckt und damit geschützt. Auf diese Weise kann eine Verschmutzung und/oder eine Beschädigung des Lichtbands bei Wartungsarbeiten oberhalb der Fahrzeuginnendecke vermieden werden.

Beispielsweise kann jedes der Profilelemente ein U-Profil und eine Lasche aufweisen. Das U-Profil kann zwei Flansche jeweils mit einem unteren Ende und einem oberen Ende und eine die unteren Enden der Flansche verbindende Basis aufweisen. Außerdem kann die Lasche an dem oberen Ende eines der Flansche des U-Profils angeordnet sein.

Die Lasche kann die zuvor genannte Stegfront ausbilden. Weiter können die Flansche des U-Profils jeweils Stegseiten benachbarter Stege ausbilden. Außerdem kann die Basis des U-Profils das zuvor genannte Verbindungselement ausbilden.

Auf diese Weise kann das U-Profil die Vertiefung aufweisen/ausbilden.

Insbesondere kann die Lasche zumindest eines der Profilelemente in einem zusammengeschobenen Zustand der Profilelemente die Vertiefung des U-Profils eines benachbarten Profilelements überdecken.

Die Fahrzeuginnendecke kann außerdem Perforationen aufweisen. Durch die Perforationen kann Luft strömen. Auf diese Weise kann eine Kühlung der Lichtbänder erreicht werden. Dadurch kann die Lebensdauer der Lichtbänder erhöht werden. Außerdem kann die durch die Perforation strömende Luft zur Klimatisierung, insbesondere zur Kühlung, eines Fahrzeuginnenraums, insbesondere eines Fahrgastraumes, dienen.

Ferner ist die Erfindung gerichtet auf ein Beleuchtungssystem für ein Fahrzeug mit der zuvor genannten Fahrzeuginnendecke und/oder eine seiner Weiterbildungen und mit einer Steuereinheit, welche dazu eingerichtet ist, Leuchtkörper der Lichtbänder einzeln und/oder gruppenweise anzusteuern.

Die Leuchtkörper sind vorzugsweise die zuvor genannten Leuchtkörper.

Insbesondere kann die Steuereinheit dazu eingerichtet sein, die Leuchtkörper einzeln und/oder gruppenweise ein- und/oder auszuschalten.

Weiter kann die Steuereinheit dazu eingerichtet sein, eine Lichtintensität der Leuchtkörper einzeln und/oder gruppenweise einzustellen. Ferner kann die Steuereinheit dazu eingerichtet sein, eine Lichtfarbe der Leuchtkörper einzeln und/oder gruppenweise einzustellen.

Weiter ist die Erfindung gerichtet auf ein Fahrzeug zur Personenbeförderung mit einem Innenraum, der zuvor genannten Fahrzeuginnendecke und/oder dem zuvor genannten Beleuchtungssystem und/oder einer jeweiligen Weiterbildung.

Das Fahrzeug zur Personenbeförderung, im Folgenden auch kurz als Fahrzeug bezeichnet, kann insbesondere ein Schienenfahrzeug sein.

Zweckmäßigerweise wird der Innenraum des Fahrzeugs zumindest teilweise von der Fahrzeuginnendecke nach oben hin begrenzt.

Vorzugsweise entspricht die Längsrichtung der Fahrzeuginnendecke einer Längsrichtung des Fahrzeugs. Insbesondere können die Stege und die Zwischenräume der Fahrzeuginnendecke in Längsrichtung des Schienenfahrzeugs ausgerichtet sein.

Die Fahrzeuginnendecke kann außerdem Perforationen aufweisen. Durch die Perforationen der Fahrzeuginnendecke kann Luft in den Innenraum des Fahrzeugs einströmen. In dem Fahrzeug kann oberhalb der Fahrzeuginnendecke ein Entspannungsraum für klimatisierte Luft angeordnet sein. Die klimatisierte Luft kann von dem Entspannungsraum durch die Perforationen in den Innenraum des Fahrzeugs gelangen. Auf diese Weise kann die klimatisierte Luft sanft in den Innenraum des Fahrzeugs einrieseln. Ein störender Luftzug im Innenraum des Fahrzeugs kann auf diese Weise vermieden werden. Weiter kann auf diese Weise eine Kühlung der Lichtbänder erreicht werden. Dadurch kann die Lebensdauer der Lichtbänder erhöht werden.

Ferner ist die Erfindung gerichtet auf eine Verwendung der zuvor genannten Fahrzeuginnendecke und/oder des zuvor genannten Beleuchtungssystems und/oder einer jeweiligen Weiterbildung zum Beleuchten eines Innenraums eines Fahrzeugs, insbesondere eines Schienenfahrzeugs. Der Innenraum wird zweckmäßigerweise zumindest teilweise von der Fahrzeuginnendecke nach oben hin begrenzt.

Vorzugsweise ist das Fahrzeug das zuvor genannte Fahrzeug, insbesondere das zuvor genannte Fahrzeug zur Personenbeförderung.

Vorzugsweise werden unterschiedliche Zonen im Innenraum unter Verwendung der Lichtbänder unterschiedlich hell ausgeleuchtet.

Ferner ist die Erfindung gerichtet auf eine Verwendung der zuvor genannten Fahrzeuginnendecke und/oder des zuvor genannten Beleuchtungssystems und/oder einer jeweiligen Weiterbildung zum Anzeigen einer Information für einen Fahrgast innerhalb eines Fahrzeugs, insbesondere innerhalb eines Schienenfahrzeugs.

Auf diese Weise kann die angezeigte Information unabhängig davon, wie viele Fahrgäste sich in dem Fahrzeug befinden, insbesondere für alle Fahrgäste sichtbar sein. Dies ist ein Vorteil gegenüber Anzeigen im Fußbodenbereich, welche durch Fahrgäste verdeckt werden können.

Vorzugsweise ist das Fahrzeug das zuvor genannte Fahrzeug, insbesondere das zuvor genannte Fahrzeug zur Personenbeförderung.

Die Lichtbänder und/oder ihre Segmente können, insbesondere farblich, eine Fahrgastplatzbelegung im Innenraum des Fahrzeugs anzeigen.

Mit anderen Worten: Die Lichtbänder der Fahrzeuginnendecke können dazu eingerichtet sein, eine Fahrgastplatzbelegung in einem Innenraum eines Schienenfahrzeugs anzuzeigen.

Als Fahrgastplatz kann vorzugsweise ein Sitzplatz und/oder ein Stehplatz für einen Fahrgast des Fahrzeugs verstanden werden.

Die Fahrgastplatzbelegung kann wagenweise, abteilweise und/oder platzweise angezeigt werden.

Weiter können die Leuchtkörper der Lichtbänder ein pfeilförmiges Lichtbild als Richtungsanzeige zum Leiten eines Fahrgastes erzeugen.

Das Lichtbild kann ein Standlichtbild sein. Weiter kann das Lichtbild ein Lauflichtbild sein. Bei einem Lauflichtbild kann sich das pfeilförmige Lichtbild beispielsweise in Pfeilrichtung bewegen. Auf diese Weise kann das Lauflichtbild eine erhöhte Aufmerksamkeit der Fahrgäste auf sich ziehen.

Beispielsweise kann das Lichtbild eine für einen Fahrgast vorteilhafte Richtung anzeigen. Zum Beispiel kann das Lichtbild eine Richtung in einen benachbarten leereren Wagenabschnitt anzeigen.

Eine Fahrzeugsteuereinheit des Fahrzeugs kann beispielsweise im Notfall das pfeilförmige Lichtbild veranlassen, welches dann vorzugsweise den kürzesten Weg zum nächsten Ausgang anzeigt.

Die angezeigte Information kann einen Fahrgastfluss innerhalb des Fahrzeugs - insbesondere positiv - beeinflussen. Insbesondere kann die angezeigte Information zum Leiten des Fahrgastflusses innerhalb des Fahrzeugs verwendet werden. Auf diese Weise können beispielsweise Fahrgastwechselzeiten optimiert bzw. verkürzt werden.

Auf diese Weise kann/können die zuvor genannte Fahrzeuginnendecke und/oder das zuvor genannte Beleuchtungssystem und/oder eine jeweilige Weiterbildung als Fahrgastleitsystem verwendet werden.

Die bisher gegebene Beschreibung vorteilhafter Ausgestaltungen der Erfindung enthält zahlreiche Merkmale, die in den einzelnen Unteransprüchen teilweise zu mehreren zusammengefasst wiedergegeben sind. Diese Merkmale können jedoch zweckmäßigerweise auch einzeln betrachtet und zu sinnvollen weiteren Kombinationen zusammengefasst werden. Insbesondere sind diese Merkmale jeweils einzeln und in beliebiger geeigneter Kombination mit der erfindungsgemäßen Fahrzeuginnendecke, dem Beleuchtungssystem, dem Fahrzeug und/oder der erfindungsgemä-ßen Verwendung kombinierbar. So sind Verfahrensmerkmale auch als Eigenschaft der entsprechenden Vorrichtungseinheit gegenständlich formuliert zu sehen und umgekehrt.

Auch wenn in der Beschreibung bzw. in den Patentansprüchen einige Begriffe jeweils im Singular oder in Verbindung mit einem Zahlwort verwendet werden, soll der Umfang der Erfindung für diese Begriffe nicht auf den Singular oder das jeweilige Zahlwort eingeschränkt sein.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden. Die Ausführungsbeispiele dienen der Erläuterung der Erfindung und beschränken die Erfindung nicht auf die darin angegebene Kombination von Merkmalen, auch nicht in Bezug auf funktionale Merkmale. Außerdem können dazu geeignete Merkmale eines jeden Ausführungsbeispiels auch explizit isoliert betrachtet, aus einem Ausführungsbeispiel entfernt, in ein anderes Ausführungsbeispiel zu dessen Ergänzung eingebracht und mit einem beliebigen der Ansprüche kombiniert werden.

Es zeigen:
- FIG 1: eine erste Fahrzeuginnendecke in einer dreidimensionalen Darstellung,
- FIG 2: die erste Fahrzeuginnendecke aus FIG 1 im Querschnitt,
- FIG 3: ein Lichtband der Fahrzeuginnendecke aus FIG 1,
- FIG 4: eine zweite Fahrzeuginnendecke mit Profilelementen im auseinandergezogenen Zustand,
- FIG 5: die zweite Fahrzeuginnendecke aus FIG 4 mit den Profilelementen im zusammengeschobenen Zustand,
- FIG 6: eine dritte Fahrzeuginnendecke mit Profilelementen im auseinandergezogenen Zustand,
- FIG 7: die dritte Fahrzeuginnendecke aus FIG 6 mit den Profilelementen im zusammengeschobenen Zustand,
- FIG 8: eine vierte Fahrzeuginnendecke mit Profilelementen im auseinandergezogenen Zustand,
- FIG 9: die vierte Fahrzeuginnendecke aus FIG 8 mit den Profilelementen im zusammengeschobenen Zustand,
- FIG 10: eine fünfte Fahrzeuginnendecke mit Profilelementen
- FIG 11: im auseinandergezogenen Zustand, die fünfte Fahrzeuginnendecke aus FIG 10 mit den Profilelementen im zusammengeschobenen Zustand,
- FIG 12: eine sechste Fahrzeuginnendecke mit Profilelementen im auseinandergezogenen Zustand,
- FIG 13: die sechste Fahrzeuginnendecke aus FIG 12 mit den Profilelementen im zusammengeschobenen Zustand,
- FIG 14: ein Schienenfahrzeug mit einem Beleuchtungssystem, welche eine der Fahrzeuginnendecken umfasst.
- FIG 15: eine Verwendung der Fahrzeuginnendecke aus FIG 14 zum Anzeigen einer Fahrgastplatzbelegung und
- FIG 16: eine Verwendung der Fahrzeuginnendecke aus FIG 14 zur Richtungsanzeige.

FIG 1 zeigt schematisch eine erste Fahrzeuginnendecke 2 mit einer Vielzahl von Stegen 4, welche voneinander beanstandet sind. Die Stege 4 verlaufen in Längsrichtung 6 der Fahrzeuginnendecke 2. In den Zwischenräume 8 zwischen den Stegen 4 werden rinnenförmige Vertiefungen 10 ausgebildet. Die rinnenförmigen Vertiefungen 10 verlaufen jeweils in Längsrichtung 6 der Fahrzeuginnendecke 2.

FIG 2 zeigt die erste Fahrzeuginnendecke 2 aus FIG 1 im Querschnitt.

Die Fahrzeuginnendecke 2 in FIG 1 und FIG 2 umfasst mehrere Lichtbänder 12. In diesem Ausführungsbeispiel sind die Lichtbänder 12 in mehreren der Zwischenräume 8 angeordnet. Prinzipiell kann auch in jedem der Zwischenräume 8 jeweils ein Lichtband 12 angeordnet sein. Zusätzlich oder alternativ könnten auch auf zumindest mehreren der Stege 4 jeweils Lichtbänder 12 angeordnet sein (vgl. FIG 6).

Die mehreren Lichtbänder 12 verlaufen in Längsrichtung 6 der Fahrzeuginnendecke 2.

Jedes der Lichtbänder 12 umfasst mehrere Leuchtkörper 14 (vgl. FIG 2). In FIG 2 sind exemplarisch einige Leuchtkörper 14 eingeschaltet, sodass diese Leuchtkörper 14 einen Lichtkegel 15 erzeugen.

Jede der rinnenförmigen Vertiefungen 10 in einem jeweiligen Zwischenraum 8 ist jeweils seitlich durch jeweilige benachbarte Stege 4 begrenzt. Außerdem ist jeder der Vertiefungen 10 in der Tiefe durch ein jeweiliges Verbindungselement 16, welches die benachbarten Stege 4 miteinander verbindet, begrenzt. Außerdem ist jede der Vertiefungen 10 jeweils in der Höhe durch eine jeweilige Öffnung 18 des jeweiligen Zwischenraums 8 begrenzt.

In diesem Ausführungsbeispiel umfasst die Fahrzeuginnendecke 2 eine Profilplatte 20. Die Profilplatte 20 ist insbesondere als Profilblech ausgebildet. Die Profilplatte 20 weist die zuvor genannten Stege 4 sowie die zuvor genannten Zwischenräume 8 auf. Beispielsweise ist die Profilplatte 20 als Trapezplatte, insbesondere als Trapezblech ausgebildet.

Jeder der Stege 4 umfasst jeweils zwei Stegseiten 22 und eine die Stegseiten verbindende Stegfront 24. In diesem Ausführungsbeispiel stehen die Stegseiten 22 in einem stumpfen Winkel 26 zu der Stegfront 24. Es könnte jedoch auch ein anderer Winkel gewählt werden.

Jeder der Leuchtkörper 14 weist eine Lichtaustrittsrichtung 28 auf. In diesem Beispiel ist die Lichtaustrittsrichtung 28 eine mittlere Lichtaustrittsrichtung 28. Die Lichtaustrittsrichtungen 28 der Leuchtkörper 14 zeigen zumindest im Wesentlichen zu der Öffnung 18 desjenigen Zwischenraums 8, in welchem das jeweilige Lichtband 12 angeordnet ist. Auf diese Weise kann eine direkte Beleuchtung zur Verfügung gestellt werden.

Die Lichtbänder 12 der Fahrzeuginnendecke 2 sind einzeln und/oder gruppenweise ansteuerbar. Das heißt, dass jedes der Lichtbänder 12 einzeln ein- und/oder ausgeschaltet werden kann.

Der Übersichtlichkeit halber sind mehrmals auftretende Elemente nicht jedes Mal mit Bezugszeichen versehen. An identische Elemente können gedanklich die identischen Bezugszeichen ergänzt werden.

FIG 3 zeigt ein Lichtband 12 der Fahrzeuginnendecke 2 aus FIG 1 und FIG 2. Das Lichtband 12 umfasst mehrere Leuchtkörper 14. Die Leuchtkörper der Lichtbänder sind einzeln und/oder gruppenweise ansteuerbar. In diesem Ausführungsbeispiel sind die Leuchtkörper als LEDs ausgebildet.

Das Lichtband 12 kann beispielsweise in mehrere Segmente 30 gegliedert sein. Die Leuchtkörper 14 eines jeweiligen Segments 30 können eine gemeinsame Gruppe 32 bilden. Außerdem können auch die Leuchtkörper von mehreren Segmenten 30 mehrerer Lichtbänder 12 eine gemeinsame Gruppe 32 bilden (nicht gezeigt).

Prinzipiell müssen die Gruppen 32 nicht segmentweise gebildet werden. Beispielsweise könnte auch jeder zweite Leuchtkörper 14 eines jeweiligen Lichtbands 12 eine gemeinsame Gruppe 32 bilden. Weitere Ausführungsmöglichkeiten sind denkbar.

FIG 4 zeigt schematisch eine zweite Fahrzeuginnendecke 34 im Querschnitt.

Die nachfolgende Beschreibung beschränkt sich im Wesentlichen auf die Unterschiede zum Ausführungsbeispiel aus FIG 1 bis FIG 3, auf das bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Die Fahrzeuginnendecke 34 umfasst mehrere Profilelemente 36. Jedes der Profilelemente 36 weist jeweils zumindest einen Teil 38 eines Stegs 4 sowie ein Verbindungselement 40 zum Verbinden benachbarter Stege 4 auf. In diesem Ausführungsbeispiel umfasst jedes Profilelement 36 einen Teil 42 einer Stegfront 24, eine Stegseite 22 und ein Verbindungselement 40. Ein Teil 42 einer Stegfront 24 eines Profilelements 36 bildet mit einem Teil einer Stegfront 24 des benachbarten Profilelements 36 eine gemeinsame Stegfront 24. Außerdem werden benachbarte Stege 4 jeweils durch zwei Verbindungselemente 40 jeweils benachbarter Profilelemente 36 verbunden.

In diesem Ausführungsbeispiel verläuft in jedem Profilelement 36 der Teil 42 der Stegfront 24 parallel zu dem Verbindungselement 40. Außerdem steht der Teil 42 der Stegfront 24 im rechten Winkel 44 zu der jeweiligen Stegseite 22.

Die Profilelemente 36 sind in ihrer Querrichtung gegeneinander verschiebbar. In FIG 4 ist der auseinandergezogene Zustand der Profilelemente 36 dargestellt.

Benachbarte Verbindungselemente 40 überlappen einander teilweise, um eine Verschiebbarkeit der Profilelemente 36 zu gewährleisten. Auch benachbarte Teile 42 einer jeweiligen Stegfront 24 überlappen einander teilweise, um eine Verschiebbarkeit der Profilelemente 36 zu gewährleisten.

Die Lichtbänder 14 sind in FIG 4 in den Zwischenräumen 8 zwischen den Stegen 4 angeordnet. In diesem Beispiel sind die Lichtbänder an einem der die jeweilige Vertiefung 10 in der Tiefe begrenzenden Verbindungselement 40 befestigt. Vorzugsweise sind die Lichtbänder an denjenigen Verbindungselement 40 befestigt, welches das benachbarte Verbindungselement 40 teilweise überlappt.

Zusätzlich oder alternativ könnten auf den Stegfronten 24 (dieselben oder weitere) Lichtbänder 12 angeordnet sein (vgl. FIG 6 und FIG 7).

FIG 5 zeigt die zweite Fahrzeuginnendecke 34 aus FIG 4 mit den Profilelementen 36 im zusammengeschobenen Zustand. Im zusammengeschobenen Zustand überlappen die Profilelemente 36 einander vollständig oder nahezu vollständig. Insbesondere überlappen im zusammengeschobenen Zustand der Profilelemente 36 die Verbindungselemente 40 benachbarter Profilelemente 36 vollständig oder nahezu vollständig. Außerdem überlappen im zusammengeschobenen Zustand der Profilelemente 36 die Teile 42 der Stegfronten 24 benachbarter Profilelemente 36 vollständig oder nahezu vollständig.

Durch das Zusammenschieben der Profilelemente 36 werden die Zwischenräume 8 zwischen den Stegen 4 verkleinert. Außerdem werden durch das Zusammenschieben der Profilelemente 36 die Abstände 46 zwischen den Stegseiten 22 eines jeweiligen Stegs 4 verkleinert.

Durch die Verschiebbarkeit der Profilelemente 36 gegeneinander ist die Breite der Fahrzeuginnendecke veränderlich.

FIG 6 zeigt schematisch eine dritte Fahrzeuginnendecke 48 im Querschnitt.

Die nachfolgende Beschreibung beschränkt sich im Wesentlichen auf die Unterschiede zum Ausführungsbeispiel aus FIG 4 und FIG 5, auf das bezüglich gleichbleibender Merkmale und Funktionen verwiesen wird. Im Wesentlichen gleichbleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Die dritte Fahrzeuginnendecke 48 umfasst mehrere Profilelemente 50.

Jedes der Profilelemente 50 umfasst einen der Stege 4 sowie ein Verbindungselement 52 zum Verbinden benachbarter Stege 4. Die Profilelemente 50 sind in ihrer Querrichtung gegeneinander verschiebbar. Außerdem sind die Profilelemente 50 in Querrichtung zumindest teilweise überlappbar. Auf diese Weise wird eine Verschiebbarkeit der Profilelemente 50 gegeneinander gewährleistet.

In FIG 6 sind die Profilelemente 50 der dritten Fahrzeuginnendecke 48 in ihrem auseinandergezogenen Zustand gezeigt.

In diesem Ausführungsbeispiel sind die Lichtbänder 12 der Fahrzeuginnendecke 48 auf den Stegen 4 angeordnet. Insbesondere sind die Lichtbänder 12 auf den Stegfronten 24 angeordnet.

In diesem Ausführungsbeispiel stehen die Stegseiten 22 in einem stumpfen Winkel 26 zu der Stegfront 24.

FIG 7 zeigt die dritte Fahrzeuginnendecke 48 aus FIG 6, wobei sich die Profilelemente 50 in ihrem zusammengeschobenen Zustand befinden.

Im zusammengeschobenen Zustand überlappen die benachbarten Profilelemente 50 einander. Insbesondere wird ein Verbindungselement 52 von dem Steg 4 des benachbarten Profilelements 50 überdeckt. Auf diese Weise werden die Vertiefungen 10 zumindest teilweise überdeckt. Insbesondere werden durch das Zusammenschieben der Profilelemente 50 die Zwischenräume 8 zwischen den Stegen 4 verkleinert. Die Abstände 46 zwischen den Stegseiten 22 eines jeweiligen Stegs 4 bleiben beim Zusammenschieben der Profilelemente 50 konstant.

FIG 8 zeigt eine vierte Fahrzeuginnendecke 54 im Querschnitt.

Die nachfolgende Beschreibung beschränkt sich im Wesentlichen auf die Unterschiede zum Ausführungsbeispiel aus FIG 4 und FIG 5, auf das bezüglich gleichbleibender Merkmale und Funktionen verwiesen wird. Im Wesentlichen gleichbleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Die vierte Fahrzeuginnendecke 54 umfasst Profilelemente 56, wobei jedes der Profilelemente 56 jeweils zumindest einen Teil 58 eines Stegs 4 sowie ein Verbindungselement 60 zum Verbinden benachbarter Stege 4 aufweist.

In FIG 8 sind die Profilelemente 56 in ihrem auseinandergezogenen Zustand gezeigt. Dabei werden alle Vertiefungen 10 freigegeben.

In diesem Ausführungsbeispiel umfasste jedes der Profilelemente 56 eine Stegfront 24 und ein Verbindungselement 60, wobei die Stegfront 24 über eine Stegseite 22 desselben Stegs 4 dem Verbindungselement 60 verbunden ist. Außerdem umfasst jedes Profilelement 56 eine weitere Stegseite 22, welche über das Verbindungselement 60 mit der erstgenannten Stegseite 22 verbunden ist.

Jedes der Profilelemente 56 weist in diesem Ausführungsbeispiel ein U-Profil 62 und eine Lasche 64 auf. Das U-Profil 62 umfasst zwei Flansche 66. Jede der Flansche 66 weist jeweils ein unteres Ende 68 und oberes Ende 70 auf. Das U-Profil 62 umfasst außerdem eine Basis 72, die die Flansche 66 an ihren unteren Enden 68 miteinander verbindet. Die Lasche 64 ist an dem oberen Ende 70 eines der Flansche 66 des U-Profils 62 angeordnet. Dabei ist die Lasche 64 parallel zu der Basis 72 des U-Profils 62 ausgerichtet.

Die Lasche 64 bildet die zuvor genannte Stegfront 24 aus. Außerdem bilden die Flansche 66 des U-Profils 62 jeweils Stegseiten 22 benachbarter Stege 4 aus. Weiter bildet die Basis 72 des U-Profils 62 das zuvor genannte Verbindungselement 60 aus.

Die Lichtbänder 12 sind in den Zwischenräumen 8 der Fahrzeuginnendecke 54 angeordnet. In diesem Beispiel sind die Lichtbänder 12 an der jeweiligen Basis 72 der U-Profile 62 befestigt.

FIG 9 zeigt die vierte Fahrzeuginnendecke 54 aus FIG 8, wobei die Profilelemente 56 sich in ihrem zusammengeschobenen Zustand befinden. Die Abstände 46 zwischen den Stegseiten 22 eines jeweiligen Stegs 4 werden beim Zusammenschieben verkleinert.

Die Stegfronten 24 der Profilelemente 56 überdecken im zusammengeschobenen Zustand der Profilelemente 56 jeweils die Vertiefung 10 des benachbarten Profilelements 56. Die Stegfronten 24 der Profilelemente 56 verschließen im zusammengeschobenen Zustand der Profilelemente 56 insbesondere die Öffnungen 18 der Zwischenräume 8.

Auf diese Weise werden die Lichtbänder im zusammengeschobenen Zustand der Profilelemente geschützt.

FIG 10 zeigt eine fünfte Fahrzeuginnendecke 74 im Querschnitt.

Die nachfolgende Beschreibung beschränkt sich im Wesentlichen auf die Unterschiede zum Ausführungsbeispiel aus FIG 8 und FIG 9, auf das bezüglich gleichbleibender Merkmale und Funktionen verwiesen wird. Im Wesentlichen gleichbleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Die fünfte Fahrzeuginnendecke 74 umfasst mehrere Profilelemente 56.

In jedem der Zwischenräume 8, in denen ein Lichtband 12 angeordnet ist, ist außerdem ein Reflektor 76 angeordnet. Die Lichtaustrittsrichtungen 28 der Lichtbänder 12 zeigen zumindest im Wesentlichen zu dem jeweiligen Reflektor 76 in dem jeweiligen Zwischenraum 8.

Der Reflektor 76 ist jeweils zum Umlenken der Lichtaustrittsrichtung 28 eingerichtet. Vorzugsweise steht die jeweilige Lichtaustrittsrichtung 28 in einem Winkel ungleich 0° zur reflektierenden Fläche des jeweiligen Reflektors 76, um ein Umlenken der Lichtaustrittsrichtung 28 zu ermöglichen. Außerdem ist es vorteilhaft, wenn die Lichtaustrittsrichtung 28 in einem Winkel ungleich 90° zur reflektierenden Fläche des jeweiligen Reflektors 76 steht, um eine Retroreflexion zu vermeiden. Die Lichtaustrittsrichtung 28 wird nach dem Umlenken mit als umgelenkte Lichtaustrittsrichtung 28` bezeichnet.

Die umgelenkte Lichtaustrittsrichtung 28` zeigt zumindest im Wesentlichen zu der Öffnung 18 desjenigen Zwischenraums 8, in welchem das jeweilige Lichtband 12 angeordnet ist.

In diesem Beispiel sind die Lichtbänder 12 in den Zwischenräumen 8 jeweils an einer Stegseite 22 angeordnet, insbesondere befestigt. Die Lichtaustrittsrichtungen 28 der Lichtbänder 12 zeigen zu dem jeweiligen Reflektor 76 in dem jeweiligen Zwischenraum 8, wobei der jeweilige Reflektor 76 jeweils die Lichtaustrittsrichtungen 28 umlenkt. Die umgelenkten Lichtaustrittsrichtungen 28` zeigen zu der jeweiligen Öffnung des jeweiligen Zwischenraums 8. Auf diese Weise kann eine indirekte Beleuchtung bereitgestellt werden.

FIG 11 zeigt die fünfte Fahrzeuginnendecke 74 aus FIG 10 wobei sich die Profilelemente 56 in ihrem zusammengeschobenen Zustand befinden.

FIG 12 zeigt eine sechste Fahrzeuginnendecke 78 mit Profilelementen 56 in ihrem auseinandergezogenen Zustand.

Die nachfolgende Beschreibung beschränkt sich im Wesentlichen auf die Unterschiede zum Ausführungsbeispiel aus FIG 10 und FIG 11, auf das bezüglich gleichbleibender Merkmale und Funktionen verwiesen wird. Im Wesentlichen gleichbleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

In diesem Ausführungsbeispiel ist das jeweilige Lichtband 12 jeweils am oberen Ende 70 eines der Flansche 66 des jeweiligen U-Profils 62 angeordnet. Der Reflektor 76 ist an der Basis 72 des jeweiligen U-Profils 62 angeordnet. Die Lichtaustrittsrichtungen 28 der Lichtbänder zeigen jeweils zu dem jeweiligen Reflektor 76 in den jeweiligen Zwischenraum 8.

FIG 13 zeigt die sechste Fahrzeuginnendecke 78 aus FIG 12, wobei die Profilelemente 56 in ihrem zusammengeschobenen Zustand angeordnet sind.

Die Stegfronten 24 der Profilelemente 56 überdecken im zusammengeschobenen Zustand der Profilelemente 56 jeweils die Vertiefung 10 des benachbarten Profilelements 56 teilweise. Auf diese Weise verschließen die Stegfronten 24 der Profilelemente 56 im zusammengeschobenen Zustand der Profilelemente 56 die Öffnungen 18 der Zwischenräume 8 teilweise.

FIG 14 zeigt schematisch ein Schienenfahrzeug 80 mit zumindest einem Wagen 82 im Querschnitt. Das Schienenfahrzeug 80 umfasst ein Beleuchtungssystem 84. Das Beleuchtungssystem 84 weist eine der zuvor genannten Fahrzeuginnendecken 2, 34, 48, 54, 74, 78 auf. Beispielhaft ist hier die Fahrzeuginnendecke 54 aus FIG 8 gezeigt.

Prinzipiell könnte das Schienenfahrzeug 80 auch eine andere Fahrzeuginnendecken mit den Merkmalen des Anspruchs 1 aufweisen.

Außerdem weist das Beleuchtungssystem 84 eine Steuereinheit 86 auf, welche dazu eingerichtet ist, die Leuchtkörper 14 der Lichtbänder 12 der Fahrzeuginnendecke 54 einzeln und oder gruppenweise anzusteuern. Die Fahrzeuginnendecke 54 ist mit der Steuereinheit 86 über eine Datenverbindung 88 verbunden.

Die Fahrzeuginnendecke 54 begrenzt einen Innenraum 90 des Schienenfahrzeugs 80 nach oben hin. Mit der Fahrzeuginnendecke 54 kann eine gleichmäßige Beleuchtung des Innenraums 90 des Schienenfahrzeugs 80 gewährleistet werden.

Mittels der Steuereinheit 86 können die Leuchtkörper 14 einzeln und/oder gruppenweise ein- und/oder ausgeschaltet werden (nicht gezeigt).

Beispielsweise können zu einem jeweiligen Zeitpunkt nur ein Teil der Leuchtkörper 14 der mehreren Lichtbänder 12 eingeschaltet sein. Auf diese Weise kann die Lebensdauer der Lichtbänder 12 erhöht werden. Beispielsweise kann zu einem Zeitpunkt jeder zweite Leuchtkörper 14 eingeschaltet sein und die anderen Leuchtkörper 14 sind ausgeschaltet. Nach einer bestimmten Zeit kann gewechselt werden. Beispielsweise kann nach der mittleren Lebensdauer der Leuchtkörper 14 gewechselt werden.

Weiter kann mittels der Steuereinheit 86 die Lichtintensität der Leuchtkörper 14 einzeln und oder gruppenweise gesteuert werden. Auf diese Weise kann die Lichtintensität der Leuchtkörper 14 einer Tageszeit angepasst werden. Außerdem können verschiedenen Bereiche des Innenraums 90 verschieden hell ausgeleuchtet werden.

Mittels der Steuereinheit 86 kann außerdem die Lichtfarbe der Leuchtkörper 14 einzeln und oder gruppenweise gesteuert werden. Beispielsweise kann die Farbtemperatur der Leuchtkörper 14 an eine Tageszeit angepasst werden.

Außerdem kann die Fahrzeuginnendecke 54 zum Anzeigen einer Information für einen Fahrgast innerhalb des Schienenfahrzeugs 80 verwendet werden (vgl. FIG 15 und 16).

FIG 15 zeigt die Verwendung der Fahrzeuginnendecke 54 aus FIG 14 zum Anzeigen einer Fahrgastplatzbelegung.

In diesem Beispiel bilden die Leuchtkörper 14 derjenigen Lichtbänder 12, welche oberhalb eines Mittelgangs des Schienenfahrzeugs 80 aus FIG 14 angeordnet sind, eine erste Gruppe 92. Die Leuchtkörper 14 der ersten Gruppe 92 leuchten weiß. Auf diese Weise wird der Mittelgang des Schienenfahrzeugs 80 gut ausgeleuchtet.

Die Lichtbänder, welche sich oberhalb von Fahrgastplätzen des Schienenfahrzeugs 80 befinden, zeigen farblich eine Fahrgastplatzbelegung an.

In diesem Beispiel bilden diejenigen Leuchtkörper 14, welche oberhalb eines jeweiligen Fahrgastplatzes des Schienenfahrzeugs 80 aus FIG 14 angeordnet sind, eine jeweilige zweite Gruppe 94. Auf diese Weise kann über jedem Fahrgastplatz angezeigt werden, ob der jeweilige Fahrgastplatz belegt ist oder nicht.

Beispielsweise kann ein belegter Fahrgastplatz mittels rotem Licht symbolisiert werden, wohingegen ein freier Platz mittels grünem Licht angezeigt werden kann.

Die Leuchtkörper 14 derjenigen Gruppe 94, welche sich über einem belegten Fahrgastplatz befindet, leuchten rot (nicht gezeigt). Die Leuchtkörper 14 derjenigen Gruppe 94, welche sich über einem freien Fahrgastplatz befindet, leuchten grün (nicht gezeigt).

Das Schienenfahrzeug kann verschiedene Sensoren aufweisen, um die Fahrgastplatzbelegung zu ermitteln.

Außerdem könnte auch die Fahrgastplatzbelegung für mehrere Platzgruppen angezeigt werden. Beispielsweise könnte eine Platzgruppe, welche vollkommen frei ist, durch grünes Licht über diese Platzgruppe angezeigt werden. Eine teilweise besetzte Platzgruppe könnte hingegen mittels gelbem Licht symbolisiert werden. Eine vollbesetzte Platzgruppe könnte hingegen mittels rotem Licht symbolisiert werden.

Weiter wäre es prinzipiell möglich, die Fahrgastplatzbelegung wagenweise anzuzeigen.

Durch die Verwendung der Fahrzeuginnendecke 54 zum Anzeigen einer Fahrgastplatzbelegung kann Einfluss auf den Fahrgastfluss innerhalb des Schienenfahrzeugs 80 genommen werden. Insbesondere können Fahrgäste gezielt zu freien Plätzen geleitet werden. Auf diese Weise können Fahrgäste schneller zu freien Plätzen geleitet werden. Insbesondere können auf diese Weise Fahrgastwechselzeiten reduziert werden.

FIG 16 zeigt eine Verwendung der Fahrzeuginnendecke 54 aus FIG 14 zur Richtungsanzeige.

Beispielsweise können die Leuchtkörper 14 der Lichtbänder 12 ein pfeilförmiges Lichtbild 96 als Richtungsanzeige zum Leiten eines Fahrgasts erzeugen. Das Lichtbild 96 kann ein Standlichtbild oder auch ein Lauflichtbild sein.

Beispielsweise kurz vor dem Halten des Schienenfahrzeugs 80 auf FIG 14 oder auch in einer Notsituation kann das pfeilförmige Lichtbild 96 den kürzesten Weg zum nächsten Ausgang des Schienenfahrzeugs 80 anzeigen. Das Lichtbild 96 ist jederzeit sichtbar, unabhängig davon, wie viele Fahrgäste sich in dem Mittelgang befinden.

In diesem Beispiel bilden diejenigen Leuchtkörper 14, welche das pfeilförmige Lichtbild 96 anzeigen sollen, eine erste Gruppe 98. Die Leuchtkörper der ersten Gruppe 98 leuchten farbig, beispielsweise grün (nicht gezeigt).

Andere Leuchtkörper 14, welche in der näheren Umgebung des pfeilförmigen Lichtbilds 96 liegen, können eine zweite Gruppe 100 bilden. Die Leuchtkörper 14 können weiß leuchten (nicht gezeigt).

Weitere Lichtkörper 14, welche beispielsweise an den Seiten des Schienenfahrzeugs 80 angeordnet sind, können eine dritte Gruppen 102 bilden. Die Lichtkörper 14 der dritten Gruppen 102 können ausgeschaltet sein (nicht gezeigt).

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang im Rahmen der Ansprüche zu verlassen.

## Patentansprüche

1. Fahrzeuginnendecke (2, 34, 48, 54, 74, 78) zur Begrenzung eines Innenraums (90) eines Fahrzeugs (80) nach oben hin, mit mehreren Lichtbändern (12) zum Beleuchten des Innenraums (90) des Fahrzeugs (80) und/oder zum Anzeigen einer Information für einen Fahrgast im Innenraum (90) des Fahrzeugs (80),
einer Vielzahl in Längsrichtung (6) der Fahrzeuginnendecke (2, 34, 48, 54, 74, 78) verlaufender Stege (4), welche voneinander beabstandet sind, wobei in den Zwischenräumen (8) zwischen den Stegen (4) jeweils in Längsrichtung (6) der Fahrzeuginnendecke verlaufende rinnenförmige Vertiefungen (10) ausgebildet werden und
die mehreren Lichtbänder (12) zumindest in mehreren der Zwischenräume (8) und/oder zumindest auf mehreren der Stege (4) angeordnet sind und in Längsrichtung (6) der Fahrzeuginnendecke (2, 34, 48, 54, 74, 78) verlaufen,
**dadurch gekennzeichnet, dass** die Fahrzeuginnendecke (2, 34, 48, 54, 74, 78) mehrere Profilelemente (36, 50, 56) aufweist, wobei jedes der Profilelemente (36, 50, 56) jeweils zumindest einen Teil eines der Stege (4) sowie ein Verbindungselement (40, 52, 60) zum Verbinden benachbarter Stege (4) aufweist, und wobei die Profilelemente (36, 50, 56) in ihrer Querrichtung gegeneinander verschiebbar sind.

2. Fahrzeuginnendecke (2, 34, 48, 54, 74, 78) nach Anspruch 1,
**dadurch gekennzeichnet, dass**
die Lichtbänder (12) jeweils mehrere Leuchtkörper (14) umfassen, wobei die Leuchtkörper (14) der Lichtbänder (12) einzeln und/oder gruppenweise ansteuerbar sind.

3. Fahrzeuginnendecke (2, 34, 48, 54, 74, 78) nach Anspruch 2,
**dadurch gekennzeichnet, dass**
die Leuchtkörper (14) als LEDs und/oder OLEDs ausgebildet sind.

4. Fahrzeuginnendecke (2, 34, 54) nach einem der Ansprüche 1 bis 3,
**dadurch gekennzeichnet, dass**
die jeweilige rinnenförmige Vertiefung (10) in einem jeweiligen Zwischenraum (8) jeweils
- seitlich durch jeweilige benachbarte Stege (4),
- in der Tiefe jeweils durch ein oder mehrere Verbindungselement(e) (16, 40, 52), welche(s) die benachbarten Stege miteinander verbindet/verbinden, und
- in der Höhe durch eine jeweilige Öffnung (18) des jeweiligen Zwischenraums (8)
begrenzt ist und
die Lichtbänder (12) jeweils mehrere Leuchtkörper (14) mit einer jeweiligen Lichtaustrittsrichtung (28) aufweisen, wobei die Lichtaustrittsrichtungen (28) zumindest eines Teils derjenigen Lichtbänder (12), welche jeweils in einem der Zwischenräume (8) angeordnet sind, jeweils zumindest im Wesentlichen zu der Öffnung (18) desjenigen Zwischenraums (8) zeigen, in welcher das jeweilige Lichtband (12) angeordnet ist.

5. Fahrzeuginnendecke (74, 78) nach einem der Ansprüch1 bis 4,
**dadurch gekennzeichnet, dass**
die Lichtbänder (12) jeweils mehrere Leuchtkörper (14) mit einer jeweiligen Lichtaustrittsrichtung (28) aufweisen,
in zumindest einem Zwischenraum (8), in welchem ein Lichtband (12) angeordnet ist, ein Reflektor (76) angeordnet ist und die Lichtaustrittsrichtungen (28) desjenigen Lichtbands, welches in dem letztgenannten Zwischenraum (8) angeordnet ist, zumindest im Wesentlichen zu dem Reflektor (76) zeigen.

6. Fahrzeuginnendecke (2) nach einem der Ansprüche 1 bis 5, **gekennzeichnet durch**
zumindest eine Profilplatte (20), insbesondere zumindest ein Profilblech, welche(s) die Stege (4) und die Zwischenräume (8) aufweist/aufweisen.

7. Fahrzeuginnendecke (54, 74, 78) nach einem der Ansprüche 1 bis 6,
**dadurch gekennzeichnet, dass**
zumindest eines der Profilelemente (56) eine Stegfront aufweist, welches jeweils in einem zusammengeschobenen Zustand der Profilelemente (56) die Vertiefung (10) eines benachbarten Profilelements (56) zumindest teilweise, insbesondere vollständig, überdeckt.

8. Fahrzeuginnendecke (54, 74, 78) nach Anspruch 7,
**dadurch gekennzeichnet, dass**
jedes der Profilelemente (56) ein U-Profil (62) und eine Lasche (64) aufweist, wobei das U-Profil (62) zwei Flansche (66) jeweils mit einem unteren Ende (68) und einem oberen Ende (70) und eine die unteren Enden (68) der Flansche (66) verbindende Basis (72) aufweist und wobei die Lasche (64) an dem oberen Ende (70) eines der Flansche (66) des U-Profils (62) angeordnet ist,
wobei die Lasche (64) die zuvor genannte Stegfront (24) ausbildet, die Flansche (66) des U-Profils (62) jeweils Stegseiten (22) benachbarter Stege (4) ausbilden und die Basis (72) des U-Profils (62) das zuvor genannte Verbindungselement (60) ausbildet.

9. Beleuchtungssystem (84) für ein Fahrzeug (80) umfassend die Fahrzeuginnendecke (2, 34, 48, 54, 74, 78) nach einem der vorhergehenden Ansprüche und eine Steuereinheit (86), welche dazu eingerichtet ist, Leuchtkörper (14) der Lichtbänder (12) einzeln und/oder gruppenweise anzusteuern.

10. Fahrzeug (80) zur Personenbeförderung, insbesondere Schienenfahrzeug (80), mit einem Innenraum (90) und der Fahrzeuginnendecke (2, 34, 48, 54, 74, 78) nach einem der Ansprüche 1 bis 8 und/oder dem Beleuchtungssystem (84) nach Anspruch 9, wobei der Innenraum (90) des Fahrzeugs (80) zumindest teilweise von der Fahrzeuginnendecke (2, 34, 48, 54, 74, 78) nach oben hin begrenzt wird.

11. Verwendung der Fahrzeuginnendecke (2, 34, 48, 54, 74, 78) nach einem der Ansprüche 1 bis 8 und/oder des Beleuchtungssystems (84) nach Anspruch 11 zum Beleuchten eines Innenraums (90) eines Fahrzeugs (80), insbesondere eines Schienenfahrzeugs (80), wobei der Innenraum (90) zumindest teilweise von der Fahrzeuginnendecke (2, 34, 48, 54, 74, 78) nach oben hin begrenzt wird,
wobei insbesondere unterschiedliche Zonen im Innenraum (90) unter Verwendung der Lichtbänder (12) unterschiedlich hell ausgeleuchtet werden.

12. Verwendung der Fahrzeuginnendecke (2, 34, 48, 54, 74, 78) nach einem der Ansprüche 1 bis 8 und/oder dem Beleuchtungssystem (84) nach Anspruch 9 zum Anzeigen einer Information für einen Fahrgast innerhalb eines Fahrzeugs (80), insbesondere innerhalb eines Schienenfahrzeugs (80).

13. Verwendung nach Anspruch 12,
**dadurch gekennzeichnet, dass**
die Lichtbänder (12) und/oder ihre Segmente (30), insbesondere farblich, eine Fahrgastplatzbelegung in Innenraum des Fahrzeugs (80) anzeigen.

14. Verwendung nach Anspruch 12 oder 13,
**dadurch gekennzeichnet, dass**
Leuchtkörper (14) der Lichtbänder (12) ein pfeilförmiges Lichtbild (98) als Richtungsanzeige zum Leiten eines Fahrgastes erzeugen.

## Claims

1. Vehicle inner ceiling (2, 34, 48, 54, 74, 78) for upwardly delimiting an interior (90) of a vehicle (80), with multiple strip lights (12) for lighting the interior (90) of the vehicle (80) and/or for displaying information for a passenger in the interior (90) of the vehicle (80),
a multiplicity of webs (4), which run in the longitudinal direction (6) of the vehicle inner ceiling (2, 34, 48, 54, 74, 78) and are spaced apart from one another, wherein channel-shaped depressions (10), which respectively run in the longitudinal direction (6) of the vehicle interior ceiling, are formed in the intermediate spaces (8) between the webs (4), and
the multiple strip lights (12) are arranged at least in a number of the intermediate spaces (8) and/or at least on a number of the webs (4) and run in the longitudinal direction of the vehicle inner ceiling (2, 34, 48, 54, 74, 78), **characterized in that** the vehicle inner ceiling (2, 34, 48, 54, 74, 78) has multiple profile elements (36, 50, 56), wherein each of the profile elements (36, 50, 56) respectively has at least some of the webs (4) and also a connecting element (40, 52, 60) for connecting adjacent webs (4),
and wherein the profile elements (36, 50, 56) are displaceable with respect to one another in their transverse direction.

2. Vehicle inner ceiling (2, 34, 48, 54, 74, 78) according to Claim 1,
**characterized in that**
the strip lights (12) respectively comprise multiple luminaires (14), wherein the luminaires (14) of the strip lights (12) are activatable individually and/or in groups.

3. Vehicle inner ceiling (2, 34, 48, 54, 74, 78) according to Claim 2,
**characterized in that**
the luminaires (14) are formed as LEDs and/or OLEDs.

4. Vehicle inner ceiling (2, 34, 54) according to one of Claims 1 to 3,
**characterized in that**
the respective channel-shaped depression (10) in a respective intermediate space (8) is in each case delimited
- laterally by respective adjacent webs (4),
- in depth respectively by one or more connecting element(s) (16, 40, 52), which connect(s) the adjacent webs to one another, and
- in height by a respective opening (18) of the respective intermediate space (8)
and
the strip lights (12) respectively have multiple luminaires (14) with a respective light emission direction (28), wherein the light emission directions (28) of at least some of those strip lights (12) that are respectively arranged in one of the intermediate spaces (8) in each case point at least substantially to the opening (18) of that intermediate space (8) in which the respective strip light (12) is arranged.

5. Vehicle inner ceiling (74, 78) according to one of Claims 1 to 4,
**characterized in that**
the strip lights (12) respectively have multiple luminaires (14) with a respective light emission direction (28),
a reflector (76) is arranged in at least one intermediate space (8) in which a strip light (12) is arranged and
the light emission directions (28) of that strip light which is arranged in the last-mentioned intermediate space (8) point at least substantially to the reflector (76).

6. Vehicle inner ceiling (2) according to one of Claims 1 to 5,
**characterized by**
at least one profile plate (20), in particular at least one metal profile sheet, which has/have the webs (4) and the intermediate spaces (8).

7. Vehicle inner ceiling (54, 74, 78) according to one of Claims 1 to 6,
**characterized in that** at least one of the profile elements (56) has a web front, which in a pushed-together state of the profile elements (56) respectively covers at least partially, in particular completely, the depression (10) of an adjacent profile element (56).

8. Vehicle inner ceiling (54, 74, 78) according to Claim 7, **characterized in that**
each of the profile elements (56) has a U profile (62) and a link (64), wherein the U profile (62) has two flanges (66), in each case with a lower end (68) and an upper end (70), and a base (72) connecting the lower ends (68) and the flanges (66), and wherein the link (64) is arranged at the upper end (70) of one of the flanges (66) of the U profile (64),
wherein the link (64) forms the aforementioned web front (24), the flanges (66) of the U profile (62) respectively form web sides (22) of adjacent webs (4) and the base (72) of the U profile (62) forms the previously mentioned connecting element (60) .

9. Lighting system (84) for a vehicle (80) comprising the vehicle interior ceiling (2, 34, 48, 54, 74, 78) according to one of the preceding claims and a control unit (86), which is designed to activate luminaires (14) of the strip lights (12) individually and/or in groups.

10. Vehicle (80) for passenger transportation, in particular a rail vehicle (80), with an interior (90) and the vehicle interior ceiling (2, 34, 48, 54, 74, 78) according to one of Claims 1 to 8 and/or the lighting system (84) according to Claim 9, wherein the interior (90) of the vehicle (80) is upwardly delimited at least partially by the vehicle interior ceiling (2, 34, 48, 54, 74, 78).

11. Use of the vehicle interior ceiling (2, 34, 48, 54, 74, 70) according to one of Claims 1 to 8 and/or the lighting system (84) according to Claim 11 for lighting an interior (90) of a vehicle (80), in particular a rail vehicle (80), wherein the interior (90) is upwardly delimited at least partially by the vehicle interior ceiling (2, 34, 48, 54, 74, 78),
wherein, by using the strip lights (12), in particular different zones in the interior (90) are illuminated with different brightnesses.

12. Use of the vehicle interior ceiling (2, 34, 48, 54, 74, 78) according to one of Claims 1 to 8 and/or the lighting system (84) according to Claim 9 for displaying information for a passenger within a vehicle (80), in particular within a rail vehicle (80).

13. Use according to Claim 12,
**characterized in that**
the strip lights (12) and/or their segments (30) display, in particular in colour, passenger seat occupancy in the interior of the vehicle (80).

14. Use according to Claim 12 or 13,
**characterized in that**
luminaires (14) of the strip lights (12) produce an arrowshaped illuminated image (98) as a directional indication for directing a passenger.

## Revendications

1. Plafond (2, 34, 48, 54, 74, 78) intérieur de véhicule de délimitation d'un espace (90) intérieur d'un véhicule (80) vers le haut, comprenant plusieurs bandes (12) lumineuses d'éclairage de l'espace (90) intérieur du véhicule (80) et/ou d'affichage d'une information pour un voyageur dans l'espace (90) intérieur du véhicule (80), une pluralité d'entretoises (4), qui s'étendent dans la direction (6) longitudinale du plafond (2, 34, 48, 54, 74, 78) intérieur du véhicule et qui sont à distance les unes des autres, dans lequel, dans les espaces (8) intermédiaires entre les entretoises (4), sont constitués respectivement des cavités (10) en forme de rainures s'étendant dans la direction (6) longitudinale du plafond intérieur du véhicule, et
les plusieurs bandes (12) lumineuses sont montées au moins dans plusieurs des espaces (8) intermédiaires et/ou au moins sur plusieurs entretoises (4) et s'étendent dans la direction (6) longitudinale du plafond (2, 34, 48, 54, 74, 78) intérieur du véhicule,
**caractérisé en ce que** le plafond (2, 34, 48, 54, 74, 78) intérieur du véhicule a plusieurs éléments (36, 50, 56) profilés,
dans lequel chacun des éléments (36, 50, 56) profilés a respectivement au moins une partie de l'une des entretoises (4) ainsi qu'un élément (40, 52, 60) de liaison d'entretoises (4) voisines, et dans lequel les éléments (36, 50, 56) profilés peuvent être déplacés les uns par rapport aux autres dans leur direction transversale.

2. Plafond (2, 34, 48, 54, 74, 78) intérieur de véhicule suivant la revendication 1,
**caractérisé en ce que**
les bandes (12) lumineuses comprennent chacune plusieurs corps (14) lumineux, les corps (14) lumineux des bandes (12) lumineuses pouvant être commandés individuellement et/ou par groupe.

3. Plafond (2, 34, 48, 54, 74, 78) intérieur de véhicule suivant la revendication 2,
**caractérisé en ce que**
les corps (14) lumineux sont constitués sous la forme de LED et/ou d'OLED.

4. Plafond (2, 34, 54) intérieur de véhicule suivant l'une des revendications 1 à 3,
**caractérisé en ce que**
la cavité (10) respective en forme de rainure dans un espace (8) intermédiaire respectif est délimitée respectivement
- latéralement par des entretoises (4) respectives voisines,
- dans la profondeur respectivement, par un ou plusieurs élément(s) (16, 40, 52) de liaison, qui relie(nt) entre elles les entretoises voisines, et
- dans la hauteur, par une ouverture (18) respective de l'espace (8) intermédiaire respectif et
les bandes (12) lumineuses ont respectivement plusieurs corps (14) lumineux ayant une direction (28) respective de sortie de la lumière, dans lequel les directions (28) de sortie de la lumière, au moins d'une partie des bandes (12) lumineuses, qui sont montées respectivement dans l'un des espaces (8) intermédiaires, pointent respectivement au moins sensiblement sur l'ouverture (18) de l'espace (8) intermédiaire, dans lequel la bande (12) lumineuse respective est montée.

5. Plafond (74, 78) intérieur de véhicule suivant l'une des revendications 1 à 4,
**caractérisé en ce que**
les bandes (12) lumineuses ont respectivement plusieurs corps (14) lumineux ayant une direction (28) respective de sortie de la lumière, un réflecteur (76) est monté dans au moins un espace (8) intermédiaire, dans lequel une bande (12) lumineuse est montée, et les directions (28) de sortie de la lumière de la bande lumineuse, qui est montée dans l'espace (8) intermédiaire mentionné en dernier, pointent au moins sensiblement sur le réflecteur (76).

6. Plafond (2) intérieur de véhicule suivant l'une des revendications 1 à 5,
**caractérisé par**
au moins une plaque (20) profilée, en particulier au moins une tôle profilée, qui a/ont les entretoises (4) et les espaces (8) intermédiaires.

7. Plafond (54, 74, 78) intérieur de véhicule suivant l'une des revendications 1 à 6,
**caractérisé en ce qu'**
au moins l'un des éléments (56) profilés a un front d'entretoise, qui recouvre, au moins en partie, en particulier complètement respectivement, dans un état poussé l'un contre l'autre des éléments (56) profilés, la cavité (10) d'un élément (56) profilé voisin.

8. Plafond (54, 74, 78) intérieur de véhicule suivant la revendication 7,
**caractérisé en ce que**
chacun des éléments (56) profilés a un profilé (62) en U et une languette (64), dans lequel le profilé (62) en U a deux branches (66) ayant chacune une extrémité (68) inférieure et une extrémité (70) supérieure et une base (72) reliant les extrémités (68) inférieures des branches (66) et dans lequel la languette (64) est disposée à l'extrémité (70) supérieure de l'une des branches (66) du profilé (62) en U,
dans lequel la languette (64) forme le front (24) d'entretoise mentionné précédemment, les branches (66) du profilé (62) en U forment respectivement des côtés (22) d'entretoises (4) voisines et la base (72) du profilé (62) en U forme l'élément (60) de liaison mentionné précédemment.

9. Système (84) d'éclairage d'un véhicule (80) comprenant le plafond (2, 34, 48, 54, 74, 78) intérieur de véhicule suivant l'une des revendications précédentes et une unité (86) de commande, qui est agencée pour commander individuellement et/ou par groupe des corps (14) lumineux des bandes (12) lumineuses.

10. Véhicule (80) pour le transport de personnes, en particulier véhicule (80) ferroviaire, comprenant un espace (90) intérieur et le plafond (2, 34, 48, 54, 74, 78) intérieur du véhicule suivant l'une des revendications 1 à 8 et/ou le système (84) d'éclairage suivant la revendication 9, dans lequel l'espace (90) intérieur du véhicule (80) est délimité vers le haut au moins en partie par le plafond (2, 34, 48, 54, 74, 78) intérieur du véhicule.

11. Utilisation du plafond (2, 34, 48, 54, 74, 78) intérieur du véhicule suivant l'une des revendications 1 à 8 et/ou du système (84) d'éclairage suivant la revendication 11 pour l'éclairage d'un espace (90) intérieur d'un véhicule (80), en particulier d'un véhicule (80) ferroviaire, dans lequel l'espace (90) intérieur est délimité vers le haut au moins en partie par le plafond (2, 34, 48, 54, 74, 78) intérieur du véhicule,
dans lequel, en particulier des zones différentes de l'espace (90) intérieur sont éclairées avec une clarté différente en utilisant les bandes (12) lumineuses.

12. Utilisation du plafond (2, 34, 48, 54, 74, 78) intérieur du véhicule suivant l'une des revendications 1 à 8 et/ou du système (84) d'éclairage suivant la revendication 9 pour indiquer une information pour un passager à l'intérieur d'un véhicule (80), en particulier à l'intérieur d'un véhicule (80) ferroviaire.

13. Utilisation suivant la revendication 12,
**caractérisée en ce que**
les bandes (12) lumineuses et/ou leurs segments (30) indiquent, en particulier en couleur, une occupation de places de passager à l'intérieur du véhicule (80).

14. Utilisation suivant la revendication 12 ou 13,
**caractérisée en ce que**
des corps (14) lumineux des bandes (12) lumineuses produisent une image (98) lumineuse en forme de flèche comme indication de direction pour diriger un passager.
